# EUROPÄISCHE PATENTANMELDUNG

(11) **EP 1 418 303 A1**
(43) Veröffentlichungstag der Anmeldung: **12.05.2004**
(21) Anmeldenummer: 03024482.6
(22) Anmeldetag: 24.10.2003
(51) Int. Cl.: E05D 5/08, E05D 5/02, E05D 7/12

(54) **Scharnier**

(30) Priorität: 07.11.2002 DE 20217184 U
(71) Anmelder: HÄFELE GmbH & Co., 72202 Nagold (DE)
(72) Erfinder: Rüdiger Walz, 72401 Haigerloch (DE)
(74) Vertreter: KOHLER SCHMID + PARTNER

(57) **Zusammenfassung**

Um bei einem Scharnier 1 mit einem Grundkörper 2 und einem daran schwenkbar gelagerten Schwenkteil die Montage und Demontage zu vereinfachen, ist das Schwenkteil als schwenkbarer Anzugsbolzen 3 ausgebildet, der durch ein zugehöriges verdrehbares, in eine Bohrung einsetzbares Spannteil 6 anziehbar ist.

## Beschreibung

Die Erfindung betrifft ein Scharnier mit einem Grundkörper und einem daran schwenkbar gelagerten Schwenkteil.

Es sind Scharniere bekannt, bei denen der Grundkörper über zwei oder drei Schrauben an einem ersten Möbelteil befestigbar ist. Als mit dem Grundkörper schwenkbar verbundenes Schwenkteil ist eine Platte bekannt, die an ein zweites Möbelteil mit drei Schrauben anschraubbar ist. Die Montage und Demontage eines solchen Scharniers ist umständlich, da die Platte an das zweite Möbelteil angeschraubt bzw. abgeschraubt werden muss. Ferner erweist es sich als schwierig, die Möbelteile korrekt zueinander zu positionieren und während der Montage in dieser Position zu halten.

Aufgabe der vorliegenden Erfindung ist es daher, das eingangs genannte Scharnier derart weiterzubilden, dass die Montage und Demontage einfacher erfolgen kann.

Erfindungsgemäß wird diese Aufgabe dadurch gelöst, dass das Schwenkteil als schwenkbarer Anzugsbolzen ausgebildet ist, der durch ein zugehöriges Spannteil anziehbar ist. Dabei ist der Grundkörper an einem ersten Teil, z.B. einer Möbelplatte oder einem Fensterrahmen, befestigt und wird der Anzugsbolzen in eine Stirnseitenbohrung an der Stirnseite eines zweiten, mit dem ersten Teil schwenkbar zu verbindenden Teils, z.B. einer zweiten Möbelplatte oder einem Fenster, eingeführt. In einer Bohrung am Ende der Stirnseitenbohrung des zweiten Teils ist das Spannteil verdrehbar angeordnet. Durch Betätigen des Spannteils wird der Anzugsbolzen angezogen und in der angezogenen Stellung arretiert. Das Anschrauben des Schwenkteils an das zweite Teil entfällt daher. Zur Demontage muss nur das Spannteil in seine Freigabestellung überführt werden. Das zweite Teil kann dann vom Anzugsbolzen abgezogen werden. Durch die Stirnseitenbohrung des zweiten Teils ist die Positionierung der beiden Teile zueinander vorgegeben. Zur Montage müssen folglich nur der Anzugsbolzen in die Stirnseitenbohrung eingeführt und das Spannteil in seine Sperrstellung überführt werden. Bei angezogenem Anzugsbolzen sind die beiden Teile automatisch korrekt zueinander positioniert.

Eine bevorzugte Ausführungsform zeichnet sich dadurch aus, dass der Anzugsbolzen einen Anzugsbolzenkopf aufweist, der von dem Spannteil in einer Sperrstellung zumindest teilweise hintergriffen ist. Durch diese Maßnahme kann der Anzugsbolzen beim Überführen des Spannteils von seiner Freigabe- in seine Sperrstellung besonders einfach angezogen werden. In der Sperrstellung ist der Anzugsbolzen vom Spannteil hintergriffen, so dass das zweite Teil fest, insbesondere spielfrei, an dem Scharnier gehalten ist.

Vorzugsweise weist der Grundkörper einen Anschlag auf. Der Grundkörper wird in eine Ausnehmung des ersten Teils eingeführt. Der Anschlag verhindert, dass der Grundkörper zu weit eingeführt wird, wenn die Ausnehmung zu tief geraten ist. Durch den Anschlag wird sicher gestellt, dass der Grundkörper im ersten Teil richtig positioniert ist.

Wenn der Grundkörper seitlich in einer Anzugsbolzenaufnahme eine Durchgangsöffnung zur Aufnahme eines Befestigungsmittels aufweist, kann ein Befestigungsmittel, wie z.B. eine Schraube, schräg eingeführt werden. Dies bewirkt zum einen eine gute Befestigung des Grundkörpers am ersten Teil, zum anderen ist das eingeführte Befestigungsmittel kaum sichtbar.

Ist der Grundkörper länglich ausgebildet, ist er aufgrund seiner schlanken und platzsparenden Bauweise besonders zum Einsatz bei Fenstern und Fensterrahmen, insbesondere aus Aluminium, geeignet.

Bei einer bevorzugten Ausführungsform ist mindestens eine ausschließlich von einer Grundkörperrückseite zugängliche Befestigungsmittelaufnahme vorgesehen. Wenn die Befestigungsmittelaufnahme an der Rückseite vorgesehen ist, kann der Grundkörper am ersten Teil, z.B. einem Aluminiumfenster, so angebracht werden, dass die Befestigungsmittel verdeckt liegen und der visuelle Eindruck des Scharniers verbessert wird.

Weitere Merkmale und Vorteile der Erfindung ergeben sich aus der nachfolgenden Beschreibung von Ausführungsbeispielen der Erfindung, anhand den Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Ausführungsbeispiele des erfindungsgemäßen Scharniers sind in der schematischen Zeichnung dargestellt und werden in der nachfolgenden Beschreibung erläutert. Es zeigt:
- Fig. 1: eine Ansicht eines ersten Ausführungsbeispiel des erfindungsgemäßen Scharniers;
- Fig. 2: eine perspektivische Ansicht des Scharniers der Fig. 1 mit verschwenktem Schwenkteil;
- Fig. 3: eine Schnittdarstellung durch das Scharnier der Fign. 1 und 2 in montiertem Zustand; und
- Fig. 4: eine perspektivische Darstellung eines zweiten Ausführungsbeispiels eines erfindungsgemäßen Scharniers.

Fig. 1 zeigt ein erstes Ausführungsbeispiel eines Scharniers 1, das einen Grundkörper 2 und ein damit schwenkbar verbundenes, als Anzugsbolzen 3 ausgebildetes, Schwenkteil aufweist. Der Anzugsbolzen 3 weist einen Anzugsbolzenschaft 4 und einen Anzugsbolzenkopf 5 auf. Der Anzugsbolzenkopf 5 ist in ein zugehöriges zylindrisches Spannteil 6 einführbar. Durch Betätigen des Spannteils 6 in Pfeilrichtung 7 wird das Spannteil 6 von einer Freigabe- in eine Sperrstellung überführt, wodurch ein im Querschnitt im Wesentlichen ovaler Halsabschnitt 3a in einem Schlitz 6a zu liegen kommt und der eingeführte Anzugsbolzenkopf 5 hintergriffen und angezogen wird. Der Grundkörper 2 weist einen Anschlag 8 auf, der verhindert, dass der Grundkörper 2 zu weit in eine Ausnehmung eines ersten Teils, beispielsweise einer Möbelplatte, eingeführt wird. Die Rippen 9 am Außenumfang verhindern ein Herausfallen des Grundkörpers 2 aus der Ausnehmung vor oder während der Befestigung des Grundkörpers 2 am ersten Teil. Der Anzugsbolzen 3 ist in einer Anzugsbolzenaufnahme 10 gelagert, in die der Anzugsbolzen 3 beim Verschwenken mit seinem Halteabschnitt 11 verschwenkt. An der dem Halteabschnitt 11 gegenüber liegenden Seite der Anzugsbolzenaufnahme 10 ist eine geneigte Fläche 12 angeordnet, die eine Durchgangsöffnung 13 zur Aufnahme eines als Schraube ausgebildeten Befestigungsmittels 14 aufweist. Durch die Durchgangsöffnung 13 wird das Befestigungsmittel 14 so geführt, dass es schräg in das erste Teil eingeführt wird.

Fig. 2 zeigt das Scharnier 1 der Fig. 1. Der Anzugsbolzen 3 ist gegenüber der Stellung in der Fig. 1 verschwenkt. Das Spannteil 6 ist in seine Sperrstellung verdreht und hintergreift den Anzugsbolzenkopf 5. Das Befestigungsmittel 14 ist in die Durchführungsöffnung eingeführt und steht aus einem Schlitz 15 in der Seitenwandung 16 des Grundkörpers 2 schräg heraus. Aufgrund des Schlitzes 15 ist die Schrägstellung des Befestigungsmittels 14 innerhalb bestimmter Grenzen frei wählbar.

Fig. 3 zeigt eine Schnittdarstellung durch das Scharnier 1 der Figuren 1 und 2. Der Grundkörper 2 ist in einer Ausnehmung 17 eines ersten Teils 18 angeordnet. Der Anschlag 8 verhindert ein weiteres Eindringen des Grundkörpers 2 in die Ausnehmung 17 des ersten Teils 18. Der Grundkörper 2 wird durch das Befestigungsmittel 14 im ersten Teil 18 gehalten. Der Anzugsbolzenschaft 4 ist in einer Stirnseitenbohrung 19 eines zweiten Teils 20 gelagert. Der Anzugsbolzenkopf 5 ragt in eine Bohrung 21 des zweiten Teils 20 und wird dort von dem in der Bohrung 21 drehbar gelagerten Spannteil 6 in der Sperrstellung hintergriffen. Die Bohrung 21 ist von der Rückseite 22 des zweiten Teils 20 zugänglich, so dass bei Betrachtung der Vorderseite 23 des zweiten Teils 20 nicht sichtbar ist, wie das zweite Teil 20 am Scharnier 1 befestigt ist.

Fig. 4 zeigt ein zweites Ausführungsbeispiel eines Scharniers 30, das einen Grundkörper 31 und ein damit schwenkbar verbundenes, als Anzugsbolzen 32 ausgebildetes, Schwenkteil aufweist. Der Anzugsbolzen 32 weist einen Anzugsbolzenschaft 33 und einen Anzugsbolzenkopf 34 auf. Der Anzugsbolzenkopf 34 ist in ein zugehöriges zylindrisches Spannteil 35 einführbar. Durch Betätigen des Spannteils 35 in Pfeilrichtung 36 wird das Spannteil 35 von einer Freigabe- in eine Sperrstellung überführt, wodurch der eingeführte Anzugsbolzenkopf 34 hintergriffen und angezogen wird. Der Grundkörper 31 weist einen Anschlag 37 auf, der verhindert, dass der Grundkörper 31 zu weit in eine Ausnehmung eines ersten Teils, beispielsweise'eines Aluminiumfensters, eingeführt wird. Der Grundkörper 31 ist länglich ausgeführt, so dass er sich zum Einsatz bei Fentstern oder ähnlichen Gegenständen, bei denen der Einbauraum begrenzt ist, eignet. Im Grundkörper 31 sind Befestigungsmittelaufnahmen 38 vorgesehen, in denen als Schrauben ausgebildete Befestigungsmittel 39, 40 gehalten werden können. Dabei wird der Grundkörper 31 von der sichtbaren Seite in die Ausnehmung des ersten Teils eingeführt. Die Befestigungsmittel 39, 40 werden im Ausführungsbeispiel von der Grundkörperrückseite 41 eingeschraubt, wobei bei befestigtem Grundkörper 31 ein Abschnitt des ersten Teils zwischen dem Grundkörper 31 und den Befestigungsmittelköpfen 42, 43 angeordnet ist.

## Patentansprüche

1. Scharnier (1; 30) mit einem Grundkörper (2; 31) und einem daran schwenkbar gelagerten Schwenkteil, **dadurch gekennzeichnet, dass** das Schwenkteil als schwenkbarer Anzugsbolzen (3; 32)ausgebildet ist, der durch ein zugehöriges verdrehbares, in eine Bohrung einsetzbares, Spannteil (6; 35) anziehbar ist.

2. Scharnier nach Anspruch 1, **dadurch gekennzeichnet, dass** der Anzugsbolzen (3; 32) einen Halteabschnitt (11) aufweist, der in einer Anzugsbolzenaufnahme (10) schwenkbar gelagert ist.

3. Scharnier nach einem der vorhergehenden Ansprüche, **dadurch gekennzeichnet, dass** der Grundkörper (2; 31) einen Anschlag (8; 37) aufweist.

4. Scharnier nach einem der vorhergehenden Ansprüche, **dadurch gekennzeichnet, dass** der Grundkörper (2) seitlich in der Anzugsbolzenaufnahme (10) eine Durchgangsöffnung (13) zur Aufnahme eines Befestigungsmittels (14) aufweist.

5. Scharnier nach einem der vorhergehenden Ansprüche, **dadurch gekennzeichnet, dass** der Grundkörper (31) länglich ausgebildet ist.

6. Scharnier nach Anspruch 5, **dadurch gekennzeichnet, dass** mindestens eine ausschließlich von einer Grundkörperrückseite (41) zugängliche Befestigungsmittelaufnahme (38) vorgesehen ist.

7. Scharnier nach einem der vorhergehenden Ansprüche, **dadurch gekennzeichnet, dass** der Anzugsbolzen (3; 32) zumindest abschnittsweise im Querschnitt im Wesentlichen oval ausgebildet ist.
